# EUROPÄISCHE PATENTANMELDUNG

(11) **EP 1 428 588 A1**
(43) Veröffentlichungstag der Anmeldung: **16.06.2004**
(21) Anmeldenummer: 04004990.0
(22) Anmeldetag: 11.10.2002
(51) Int. Cl.: B21B 45/00, C21D 9/62, B21B 13/02, B21B 1/22, B21B 1/40, B21C 47/04

(54) **Vorrichtung und Verfahren zur Wärmebehandlung von Flach-Metall**

(30) Priorität: 11.10.2001 DE 10150029
(62) Teilanmeldung aus: 02779148.2
(71) Anmelder: W.E.T. AUTOMOTIVE SYSTEMS AG, 85235 Odelzhausen (DE)
(72) Erfinder: von Löbbecke, Bernd, 82237 Wörthsee (DE); Mödl, Michael, 91781 Weissenburg (DE)
(74) Vertreter: Hano, Christian, Dipl.-Ing.

(57) **Zusammenfassung**

Die Vorrichtung zur Wärmebehandlung von Flach-Metall mit einer Dicke von 20 µm bis 400 µm umfasst mindestens zwei Kontaktelemente (12, 14), welche für eine Wärmebehandlung der Zu- und Ableitung eines elektrischen Stromes in das Flach-Metall dienen, wobei eine Reguliereinrichtung (15) zur Regulierung der in das Flach-Metall (10) eingespeisten Strommenge vorgesehen ist.

## Beschreibung

Die vorliegende Erfindung betrifft eine Vorrichtung und ein Verfahren zur Wärmebehandlung von Flach-Metall.

### Gegenstand der Erfindung

Der Gegenstand der Ansprüche 1 und 13 ist eine Vorrichtung bzw. ein Verfahren zur Wärmebehandlung von Flach-Metall, bei denen an das Flach-Metall in der Vorrichtung zur Wärmebehandlung Strom und Spannung angelegt wird. Dies ermöglicht die Erzielung einer genau definierten Festigkeitsklasse des Flach-Metalls.

Vorteilhafte Ausführungsformen der erfindungsgemäßen Vorrichtung sind Gegenstand der Patentansprüche 2 bis 12. Das Verfahren ist in den Patentansprüchen 13 bis 16 vorteilhaft weitergebildet.

Unter Flach-Metall werden hier insbesondere Bänder von Metall-Blech und MetallFolien mit einer Dicke von 20 µm bis 400 µm verstanden, insbesondere auf Rollen gewickeltes Material.

### Figuren

Die nachfolgende Beschreibung behandelt Möglichkeiten zur Ausgestaltung der Erfindung. Diese Ausführung sind nur beispielhaft zu verstehen und erfolgen unter Bezug auf:
- Fig. 1: eine Ansicht der Herstellvorrichtung mit den drei Einheiten Walzen, Wärmebehandlung und Aufwickeln

### Beschreibung der Erfindung

Figur 1 zeigt eine Herstellvorrichtung für Flach-Metall mit den drei Einheiten: Walzen 1, Wärmebehandlung 13 und Aufwickeln 16.

Unter Flach-Metall 10 werden hier insbesondere Bänder von Metall-Blech und Metall-Folien mit einer Dicken von 20 µm bis 400 µm verstanden, insbesondere auf Rollen gewickeltes Material.

Das Flach-Metall 10 wird in der Walzvorrichtung 1 durch mindestens zwei parallel zu einander angeordnete Walzen 2, 3 auf die eingestellte Dicke gewalzt. Die Drehachsen 4 der Walzen liegen in einer Ebene, die Walzen selbst sind waagrecht angeordnet.

Die Zustellung zur Einstellung der gewünschten Dicke erfolgt durch Präzisionsgewindetriebe 8 über eine genaue Führung.

Über diese Präzisionsgewindetriebe 8 wird die Zustellung im 100stel mm Bereich gewährleistet.

Die in der Wanne 20 unter den Walzen befindliche Kühlflüssigkeit, gegebenenfalls in Verbindung mit Emulsion, sorgt dafür, dass die Walzen 2, 3 ständig auf konstanter Temperatur gehalten werden können damit keine Wärmeausdehnung erfolgt, die die Genauigkeit des Walzprozesses ungünstig beeinflusst.

Eine der Walzen 2 ist durch vorhergehenden Präzisions-Vorschub 8 verstellbar, die andere Walze 3 hat einen Festlagersitz.

Die Walzen 2, 3 der Walzenpaare müssen immer beide angetrieben werden.

Das Flach-Metall 10 wird zugspannungsfrei eingespeist 11 und entnommen 12.

Nach dem Walzen läuft das Flach-Metall über zwei Rollen 12, 14 die mit elektrisch leitfähiger Oberfläche ausgebildet sind.

Das Flach-Metall 10 wird über diese mit Strom und Spannung beaufschlagt.

Durch dieses Anlegen von Strom und Spannung wird das Flach-Metall 10 aufgeheizt und verändert seine Festigkeit.

Die Strommenge wird in Abhängigkeit der Anlagengeschwindigkeit so geregelt, dass das Flach-Metall 10 eine konstante Festigkeit entsprechend der gewünschten Festigkeitsklasse erhält.

Nach der Wärmebehandlung wird das Flach-Metall auf eine Spule 17 aufgewickelt.

Die Drehachse 18 der Spule steht etwa senkrecht zur Einlaufrichtung des Flach-Metalls.

Durch ein Rollringgetriebe 19 wird die Spule längs ihrer Drehachse hin und her verfahren um eine Verlegung des Flach-Metalls auf der Spule zu gewährleisten.

## Patentansprüche

1. Vorrichtung zur Wärmebehandlung von Flach-Metall mit einer Dicke von 20 µm bis 400 µm, **gekennzeichnet durch** mindestens zwei Kontaktelemente (12, 14), welche für eine Wärmebehandlung der Zu- und Ableitung eines elektrischen Stromes in das Flach-Metall dienen, wobei eine Reguliereinrichtung (15) zur Regulierung der in das Flach-Metall (10) eingespeisten Strommenge vorgesehen ist.

2. Vorrichtung nach Anspruch 1, **dadurch gekennzeichnet, dass** die Kontaktelemente (12, 14) als Rollen mit elektrisch leitfähiger Oberfläche ausgebildet und vorzugsweise um ihre Längsachse drehbar gelagert sind.

3. Vorrichtung nach Anspruch 1, **gekennzeichnet durch** eine Transport-Einrichtung (12, 14) zum Transport des Flach-Metalls (10).

4. Vorrichtung nach Anspruch 3, **dadurch gekennzeichnet, dass** die das Flach-Metall durchfließende Strommenge in Abhängigkeit von der Transportgeschwindigkeit des Flach-Metalls (10) einstellbar ist.

5. Vorrichtung nach einem der vorhergehenden Ansprüche, **dadurch gekennzeichnet, dass** vor den Kontaktelementen (12, 13) mindestens zwei Walzen (2, 3) angeordnet sind, welche im wesentlichen parallel zueinander verlaufen und deren Drehachsen (4) in einer Ebene (5) liegen, die in etwa senkrecht zur Schwerkraft-Wirkungsrichtung (7) verläuft

6. Vorrichtung nach Anspruch 5, **dadurch gekennzeichnet, dass** der Abstand der Walzen (21) voneinander verstellbar ist, insbesondere durch Verfahren mindestens einer der Walzen (2), insbesondere über Präzisionsvorschub.

7. Vorrichtung nach einem der Ansprüche 5 oder 6, **dadurch gekennzeichnet, dass** mindestens zwei Walzen (2, 3) mit einem Antriebs-Drehmoment beaufschlagbar sind, insbesondere unabhängig von einer DrehmomentÜbertragung zwischen den Walzen über deren Oberflächen.

8. Vorrichtung nach einem der Ansprüche 5 bis 7, **dadurch gekennzeichnet, dass** eine der Walzen (3) nicht verstellbar ist.

9. Vorrichtung nach Anspruch 5, **dadurch gekennzeichnet, dass** mindestens eine Einrichtung (11) vorgesehen ist, die das Metall (10) frei von Zugspannungen zwischen die Walzen (2, 3 ) einspeist.

10. Vorrichtung nach Anspruch 9, **dadurch gekennzeichnet, dass** mindestens eine Einrichtung (12) vorgesehen ist, die das Metall (10) frei von Zugspannungen zwischen den Walzen (2, 3) entnimmt.

11. Vorrichtung nach einem der vorhergehenden Ansprüche, **dadurch gekennzeichnet, dass** nach den Kontaktelementen (12, 13) eine Spule (17) vorgesehen ist, auf der das Flach-Metall (10) aufwickelbar ist, wobei die Drehachse (18) der Spule (17) etwa senkrecht auf der Einlaufrichtung des Flach-Metalls steht und die Spule entlang der Drehachse (18) beweglich gelagert ist.

12. Vorrichtung nach Anspruch 11, **gekennzeichnet durch** eine Bewegungseinrichtung, welche die Spule (17) während des Aufwickelns längs ihrer Drehachse (18) hin und her verschiebt, um das aufgewickelte Flach-Metall (10) gleichmäßig über die gewünschte Wickelbreite der Spule zu verteilen.

13. Verfahren zur Wärmebehandlung von Flach-Metall mit einer Dicke von 20 µm bis 400 µm **dadurch gekennzeichnet, dass** über zwei Kontaktelemente (12, 14) ein elektrischer Strom zumindest in Teile des Flach-Metalls eingebracht wird, um das Flach-Metall zu erwärmen.

14. Verfahren nach Anspruch 13, **dadurch gekennzeichnet, dass** die Kontaktelemente (12, 14) über das Flach-Metall gerollt werden.

15. Verfahren nach Anspruch 19, **dadurch gekennzeichnet, dass** die das Flach-Metall durchfließende Strommenge in Abhängigkeit von der Transportgeschwindigkeit des Flach-Metalls (10) eingestellt wird.

16. Verfahren nach einem der Ansprüche 13 bis 15, **dadurch gekennzeichnet, dass** das Flach-Metall auf eine Spule (17) gewickelt wird, dass die Wicklung durch Drehen der Spule um ihre Längsachse (18) erfolgt, und dass die Spule während des Aufwickelns längs ihrer Drehachse hin und her verschoben wird, um das aufgewickelte Flach-Metall (10) gleichmäßig über eine gewünschte Wickelbreite zu verteilen.
